# EUROPÄISCHE PATENTSCHRIFT

(11) **EP 0 647 697 B1**
(45) Veröffentlichungstag und Bekanntmachung des Hinweises auf die Patenterteilung: **19.05.1999**
(21) Anmeldenummer: 94114211.9
(22) Anmeldetag: 09.09.1994
(51) Int. Cl.: C10B 53/00

(54) **Verfahren und Anlage zur Aufbereitung von Müll**
Process and plant for treating refuse
Procédé et installation pour le traitement d'ordures

(30) Priorität: 09.10.1993 DE 4334538; 28.06.1994 DE 4422428
(43) Veröffentlichungstag der Anmeldung: 12.04.1995
(73) Patentinhaber: Klausmann, Hans, D-47800 Krefeld (DE); Klausmann, Ralf, D-47800 Krefeld (DE)
(72) Erfinder: Klausmann, Hans, D-47800 Krefeld (DE); Klausmann, Ralf, D-47800 Krefeld (DE)
(74) Vertreter: Stark, Walter, Dr.-Ing.

(56) Entgegenhaltungen:
- DE-A- 4 309 283
- DE-C- 3 819 699
- US-A- 4 077 847
- DATABASE WPI Week 9126, Derwent Publications Ltd., London, GB; AN 91-190740 & RO-A-100 005 (INTR RAFINARIA) 30. Oktober 1990

## Beschreibung

Die Erfindung betrifft ein Verfahren und eine Anlage zur Aufbereitung von Müll, wobei der Müll zerkleinert und getrocknet wird sowie mit auf eine Temperatur von bis zu 1.000°C erhitzten Mineralstoffen gemischt und die Mischung homogenisiert wird.

Müll, insbesondere Hausmüll, wird zu einem großen Teil in Müllverbrennungsanlagen entsorgt. Diese Art der Entsorgung hat eine Reihe von Nachteilen. Zunächst ist der Investitionsaufwand zur Herstellung von Müllverbrennungsanlagen außerordentlich hoch. Darüberhinaus ist die Müllverbrennung auch unter dem Gesichtspunkt der Umweltverschmutzung echt kritisch, es sei denn, daß - ebenfalls mit hohem Investitionsaufwand - entsprechende Schutzmaßnahmen getroffen werden. Ein weiterer Nachteil der Müllverbrennung ist die Tatsache, daß keine anderweitig sinnvoll verwertbaren Stoffe erhalten werden. Aus der DE 38 19 699 C1 ist ein Verfahren zur Pyrolisierung von Kunststoffen, Teilen organischen Sondermülls etc. im modifizierten Sandkoker bekannt. Das Verfahren soll sich auch zur Pyrolyse von organischem Sondermüll eignen, wobei unter organischem Sondermüll Chorkohlenwasserstoffgemische aus der Pflanzenschutzmittelproduktion und ähnliche Stoffe verstanden werden. Dieser Sondermüll wird hierzu zerkleinert und getrocknet sowie mit auf eine Temperatur von 400° - 700°C bzw. 600°-800°C erhitzten Mineralstoffen gemischt und unter Luftababschluß homogenisiert.

Aufgabe der Erfindung ist es, den Müll, insbesondere Hausmüll, so aufzubreiten, daß daraus mit geringem Investitionsaufwand und umweltschonend wiederverwertbare Substanzen erhalten werden.

Diese Aufgabe wird gelöst mit einem Verfahren zur Aufbereitung von Müll, wobei der Müll Hausmüll ist, bei einer Temperatur von über 100°C getrocknet wird, der Hausmüll und die erhitzten Mineralstoffe im Verhältnis 1:1 gemischt werden und die Mischung homogenisiert wird, bis der Hausmüll auf ein geringeres Volumen geschrumpft ist. Dabei soll der Müll vorzugsweise auf eine Körnung von bis zu 50 mm verkleinert werden. Als Mineralstoffe kommen hauptsächlich Sand oder dergleichen in Frage. Es können aber auch Metallgranulate verwendet werden, die nach dem Aufbereitungsprozeß zur erneuten Verwendung, z. B. durch Magnetabscheidung, abgetrennt werden.

Werden der getrocknete, kalt oder mit Trocknungstemperatur, Müll und die je nach Verwendungszweck auf bis zu 1000 °C, vorzugsweise auf 250 bis 800 °C erhitzten Mineralstoffe gemischt, wobei ein Mischungsverhältnis von 1 : 1 bevorzugt wird, und anschließend unter Luftabschluß gehalten, dann wird eine Verbrennung des Mülls unterdrückt. Der Müll entgast und schrumpft dabei, wobei das Maß der Schrumpfung durch Einstellung der Zeit, während der die Mischung unter Luftabschluß gehalten wird, eingestellt werden kann. Anders als bei üblicher Müllverbrennung muß nicht mit einer offenen Flamme und der damit verbundenen hohen Rauchgasentwicklung gearbeitet werden.

In besonderem Maße ist das erfindungsgemäße Verfahren zur Herstellung von Humusgemischen, insbesondere als Füll- oder Düngematerial für die Garten- oder Landwirtschaft geeignet. Wie keiner näheren Erläuterung bedarf, ist hierfür Hausmüll, der erfahrungsgemäß ca. 60% organische Bestandteile aufweist, besonders wertvoll. Erfindungsgemäß ist dabei vorgesehen, daß die Mineralstoffe auf bis zu 500 °C vorgeheizt werden. In diesem Temperaturbereich bleiben die organischen Substanzen noch soweit erhalten, daß sie ein wertvolles Humusgemisch ergeben. Dabei können der Mischung Zusätze, insbesondere Kalk oder dergleichen zur Verbesserung der Qualität des Humus beigegeben werden.

Soll der aufbereitete Müll als Baustoff verwendet werden, sieht die Erfindung vor, daß die Mineralstoffe auf bis zu 1000 °C vorgeheizt werden. In diesem Fall werden die organischen Substanzen soweit abgebaut, daß der in dieser Weise aufbereitete Müll ohne weiteres als Baustoff für die verschiedensten Zwecke eingesetzt werden kann.

Eine Anlage zur Durchführung des beschriebenen Verfahrens ist gekennzeichnet durch einen Müllschredder mit einer nachgeschalteten Trockentrommel und einem dieser nachgeschalteten Müllsilo, durch einen Mineralstofferhitzer mit einem nachgeschalteten Mineralstoffsilo und durch eine an die beiden Silos angeschlossene Dosierwaage, der ein Mischer nachgeschaltet ist, aus dem die Mischung in einen Thermoreaktor gelangt, wobei vorzugsweise die Dosierwaage, der Mischer und der Thermoreaktor unter Luftabschluß stehen. Es genügt, die letztgenannten Aggregate unter Luftabschluß zu halten, weil die erhitzten Mineralstoffe und der getrocknete Müll erst im Bereich der Dosierwaage zusammengeführt werden.

Die Trockentrommel für den Müll ist vorzugsweise für indirekte Beheizung nach dem Doppelmantelsystem ausgelegt. Vorteilhaft ist eine Nachverbrennungseinrichtung für aus der Trockentrommel und/oder dem Müllsilo und/oder dem Thermoreaktor abgezogene Abgase, so daß die Trockentrommel mit den Verbrennungsabgasen aus der Nachverbrennungseinrichtung beheizbar sein kann. Es versteht sich, daß Verbrennungsabgase, die nicht zur Beheizung der Trockentrommel eingesetzt werden, entstaubt werden, bevor sie einem Kamin zugeführt werden.

Der Mineralstofferhitzer ist zweckmäßig als direktbeheitzte Trockentrommel ausgebildet. Damit die den Mineralstofferhitzer verlassenden Abgase die Umwelt nicht belasten, sollte dem Mineralstofferhitzer abgasseitig eine Entstaubungseinrichtung nachgeschaltet sein, wobei die in der Entstaubungseinrichtung anfallenden Feststoffe dem Mineralstoffsilo zugeführt werden.

Schließlich kann dem Thermoreaktor ein Mischer nachgeschaltet sein, in dem der fertigen Mischung Zusätze beigefügt werden, zum Beispiel Kalk oder dergleichen, wenn die Mischung zur Herstellung von Humusgemischen, insbesondere als Füll- oder Düngematerial für die Garten- oder Landwirtschaft eingesetzt wird, oder Zement, wenn die Mischung zur Herstellung von Baustoffen eingesetzt wird.

Im folgenden wird ein in der Zeichnung dargestelltes Ausführungsbeispiel der Erfindung erläutert; die einzige Figur zeigt schematisch eine Anlage zur Aufbereitung von Müll.

Der in einer überdachten Halle 1 lagernde Müll 2 wird mit einem Radlader 3 in einen Müllschredder 4 überführt, wo er auf eine Korngröße von zum Beispiel 0/50 mm zerkleinert wird. Der zerkleinerte Müll wird über ein geschlossenes Bandsystem 5 einem Becherwerk 6 übergeben und gelangt in eine Trockentrommel 7, in der er bei einer Temperatur von über 100 °C getrocknet wird. Die Trockentrommel 7 ist für indirekte Beheizung nach dem Doppelmantelsystem ausgelegt. Das wird später erläutert. Aus der Trockentrommel 7 wird der getrocknete Müll mit Hilfe eines weiteren Becherwerkes 8 in einen Müllsilo 9 überführt.

In einem Freilager oder einer Halle 10 lagernder Sand 11 wird mit Hilfe eines Radladers 12 in Doseure 13 verladen und gelangt von dort über ein Band 14 in einen Drehrohrofen 15. Im Drehrohrofen 15 wird der Sand auf eine Temperatur von bis zu 1000 °C erhitzt, wobei die Temperatur einstellbar ist, vorzugsweise auf Werte von 250 bis 800 °C. Der erhitzte Sand wird über ein Becherwerk 16 in einen Mineralstoffsilo 17 gefördert.

Der Drehrohrofen 15 wird direkt mit einem Brenner 18 beheizt, dem Brennstoff aus einem Brennstoffbehälter 19 zugeführt wird. Die Abgase aus dem Drehrohrofen 15 werden in einem Vorabscheider 20 und in einer nachgeschalteten Filterentstaubung 21 von mitgeführten Feststoffen befreit und diese Feststoffe werden dem Becherwerk 16 aufgegeben. Das ist durch Pfeile 22 angedeutet. Die gereinigten Abgase werden einem Kamin 23 zugeführt.

Unter dem Müllsilo 9 und dem Mineralstoffsilo 17 befindet sich eine Dosierwaage 24, mit der der erhitzte Sand aus dem Mineralstoffsilo 17 und der getrocknete Müll aus dem Müllsilo 9 unter Vorgabe bestimmter Mengenverhältnisse, vorzugsweise 1:1, abgewogen werden. Aus der Dosierwaage 24 gelangen die aus den Silos abgezogenen Bestandteile in einen Mischer 25, in dem sie intensiv gemischt werden. Der Mischer 25 übergibt die Mischung einer Kübelbahn 26, die über einen Thermoreaktor 27 verfahrbar ist und die Mischung im Thermoreaktor 27 verteilt. Die Dosierwaage 24, der Mischer 25, die Kübelbahn 26 und der Thermoreaktor 27 stehen unter Luftabschluß, so daß der Müll unter Entgasung, jedoch ohne Verbrennung auf ein wesentlich geringeres Volumen schrumpft.

Aus dem Thermoreaktor 27 wird die so aufbereitete Mischung mit einem Förderer 28 abgezogen und einem weiteren Mischer 29 übergeben, wobei dem Mischer 29 gleichzeitig aus zugeordneten Silos 30 Zusatzstoffe zugeführt werden. Bei den Zusatzstoffen kann es sich um Kalk oder dergleichen handeln, wenn die aufbereitete Mischung als Füll- oder Düngematerial für die Garten- oder Landwirtschaft eingesetzt werden soll, es kann sich aber auch um Zement handeln, wenn die aufbereitete Mischung zu einem Baustoff weiterverarbeitet werden soll. An den Mischer 29 schließt eine Transporteinrichtung 31 an, die zu der nichtdargestellten Weiterverarbeitung führt.

In der Trockentrommel 7, im Müllsilo 9 und im Thermoreaktor 27 anfallende Abgase werden abgezogen und einer Nachverbrennungseinrichtung 32 zugeführt, die mit einem Brenner 33 beheizt wird, der seinen Brennstoff aus dem Brennstoffbehälter 19 erhält. Die Verbrennungsabgase aus der Nachverbrennungseinrichtung werden teilweise der Trockentrommel 7 zur Beheizung zugeführt. Die restlichen Verbrennungsabgase aus der Nachverbrennungseinrichtung 32 werden über einen Kühler 34 und einen Filter 35 einem Kamin 36 zugeführt.

## Patentansprüche

1. Verfahren zur Aufbereitung von Müll, wobei der Müll zerkleinert und getrocknet sowie mit auf eine Temperatur von bis zu 1.000°C erhitzten Mineralstoffen gemischt und die Mischung unter Luftabschluß homogenisiert wird, dadurch gekennzeichnet, der Müll Hausmüll ist, bei einer Temperatur von über 100°C getrocknet wird, daß der Hausmüll und die erhitzten Mineralstoffe im Verhältnis 1:1 gemischt werden, und die Mischung homogenisiert wird, bis der Hausmüll auf ein geringeres Volumen geschrumpft ist.

2. Verfahren nach Anspruch 1, dadurch gekennzeichnet, daß der Müll auf eine Körnung von bis zu 50 mm zerkleinert wird.

3. Verfahren nach Anspruch 1 oder 2, dadurch gekennzeichnet, daß als Mineralstoff Sand verwendet wird.

4. Verfahren nach einem der Ansprüche 1 oder 2, dadurch gekennzeichnet, daß als Mineralstoffe Metallgranulate verwendet werden, die nach dem Aufbereitungsprozeß zur erneuten Verwendung abgetrennt werden.

5. Verfahren nach einem der Ansprüche 1 bis 4, dadurch gekennzeichnet, daß die Mineralstoffe auf eine Temperatur von 250°C bis 800°C erhitzt werden.

6. Verfahren nach einem der Ansprüche 1 bis 5, dadurch gekennzeichent, daß der Mischung Zusätze, insbesondere Kalk oder Zement zugegeben werden.

7. Verfahren nach einem der Ansprüche 1 bis 6 zum Herstellen von Humusgemischen, insbesondere als Füll- oder Düngematerial für die Garten- oder Landwirtschaft, dadurch gekennzeichnet, daß die Mineralstoffe auf bis zu 500 °C vorgeheizt werden.

8. Anlage zur Durchführung des Verfahrens nach einem der Ansprüche 1 bis 7, gekennzeichnet, durch eine Müllschredder (4) mit einer nachgeschalteten Trockentrommel (7) und einem dieser nachgeschalteten Müllsilo (9), durch einen Mineralstofferhitzer (15) mit einem nachgeschalteten Mineralstoffsilo (17) und durch einen an die beiden Silos (9, 17) angeschlossene Dosierwaage (24), der ein Mischer (25) nachgeschaltet ist, aus dem die Mischung in einen Thermoreaktor (27) gelangt.

9. Anlage nach Anspruch 8, dadurch gekennzeichnet, daß die Dosierwaage (24), der Mischer (25) und der Thermoreaktor (27) unter Luftabschluß stehen.

10. Anlage nach Anspruch 8 oder 9, dadurch gekennzeichnet, daß die Trockentrommel (7) für den Müll für indirekte Beheizung nach dem Doppelmantelsystem ausgelegt ist.

11. Anlage nach einem der Ansprüche 8 bis 10, dadurch gekennzeichnet, daß eine Nachverbrennungseinrichtung (32) für aus der Trockentrommel (7) und/oder aus dem Müllsilo (9) und/oder aus dem Thermoreaktor (27) abgezogene Abgase vorgesehen ist und daß die Trockentrommel (7) mit den Verbrennungsabgasen aus der Nachverbrennungseinrichtung (32) beheizt ist.

12. Anlage nach einem der Ansprüche 8 bis 11, dadurch gekennzeichnet, daß der Mineralstofferhitzer als direktbeheizter Drehrohrofen (15) ausgebildet ist.

13. Anlage nach Anspruch 12, dadurch gekennzeichnet, daß dem Mineralstofferhitzer (15) abgasseitig eine Entstaubungseinrichtung (20, 21) nachgeschaltet ist und daß die in der Entstaubungseinrichtung (20, 21) anfallenden Feststoffe dem Mineralstoffsilo (17) zugeführt werden.

14. Anlage nach einem der Ansprüche 9 bis 13, dadurch gekennzeichnet, daß dem Thermoreaktor (27) ein Mischer (29) nachgeschaltet ist.

## Claims

1. Method of treating refuse, the refuse being comminuted and dried, as well as being mixed with mineral substances heated to a temperature of up to 1000° C, and the mixture being homogenised with the exclusion of air, characterised in that the refuse is household refuse and dried at a temperature of more than 100° C, and in that the household refuse and the heated mineral substances are mixed in the ratio 1:1, and the mixture is homogenised until the household refuse has shrunk to a smaller volume.

2. Method according to claim 1, characterised in that the refuse is comminuted to a particle size of up to 50 mm.

3. Method according to claim 1 or 2, characterised in that sand is employed as the mineral substance.

4. Method according to one of claims 1 or 2, characterised in that metal granules are employed as the mineral substances and are separated-out after the treatment process for re-use.

5. Method according to one of claims 1 to 4, characterised in that the mineral substances are heated to a temperature of between 250° C and 800° C.

6. Method according to one of claims 1 to 5, characterised in that additions, more especially lime or cement, are added to the mixture.

7. Method according to one of claims 1 to 6 for producing humus mixtures, more especially for used as filler or fertiliser material for horticultural or agricultural purposes, characterised in that the mineral substances are preheated up to 500° C.

8. System for accomplishing the method according to one of claims 1 to 7, characterised by a refuse shredder (4) with a subsequently added drying drum (7) and a refuse silo (9) connected downstream of said drum, by a mineral substance heater (15) with a subsequently added mineral substance silo (17), and by a proportioning weigher (24), which communicates with the two silos (9, 17) and has a mixer (25) connected downstream thereof, the mixture passing from said mixer into a thermal reactor (27).

9. System according to claim 8, characterised in that the proportioning weigher (24), the mixer (25) and the thermal reactor (27) are hermetically sealed.

10. System according to claim 8 or 9, characterised in that the drying drum (7) for drying the refuse is designed for indirect heating according to the double-casing system.

11. System according to one of claims 8 to 10, characterised in that an afterburning means (32) is provided for waste gases which have been removed from the drying drum (7) and/or from the refuse silo (9) and/or from the thermal reactor (27), and in that the drying drum (7) is heated with the waste combustion gases from the afterburning means (32).

12. System according to one of claims 8 to 11, characterised in that the mineral substance heater is configured as a directly heated rotary cylindrical furnace (15).

13. System according to claim 12, characterised in that a dust extractor (20, 21) is connected downstream of the mineral substance heater (15) at the waste gas end, and in that the solid substances, which accumulate in the dust extractor (20, 21), are supplied to the mineral substance silo (17).

14. System according to one of claims 9 to 13, characterised in that a mixer (29) is connected downstream of the thermal reactor (27).

## Revendications

1. Procédé de traitement des ordures, les ordures étant broyées et séchées, ainsi que mélangées à des substances minérales ayant été chauffées à une température allant jusqu'à 1000°C, et le mélange étant homogénéisé avec isolation vis-à-vis de l'air, caractérisé en ce que les ordures sont des ordures ménagères, qu'elles sont séchées à une température supérieure à 100°C, en ce que les ordures ménagères et les substances minérales chauffées sont mélangées en un rapport de 1:1 et le mélange étant homogénéisé, jusqu'à ce que les ordures ménagères se soient rétractées à un volume plus petit.

2. Procédé selon la revendication 1, caractérisé en ce que les ordures sont broyées jusqu'à atteinte d'une taille de grain allant jusqu'à 50 mm.

3. Procédé selon la revendication 1 ou 2, caractérisé en ce que l'on utilise du sable comme substance minérale.

4. Procédé selon l'une des revendications 1 ou 2, caractérisé en ce qu'on utilise, comme substances minérales, des granulats métalliques qui, après le processus de traitement, sont séparés pour être de nouveau utilisés.

5. Procédé selon l'une des revendications 1 à 4, caractérisé en ce que les substance minérales sont chauffées à une température de 250°C à 800°C.

6. Procédé selon l'une des revendications 1 à 5, caractérisé en ce qu'au mélange sont ajoutés des additifs, en particulier de la chaux ou du ciment.

7. Procédé selon l'une des revendications 1 à 6, pour la fabrication de mélanges d'humus, en particulier comme matériau de remplissage ou comme engrais destiné au jardinage ou à l'agriculture, caractérisé en ce que les substances minérales sont préchauffées jusqu'à une température de 500°C.

8. Installation de mise en oeuvre du procédé selon l'une des revendications 1 à 7, caractérisée par un déchiqueteur à ordures (4), en aval duquel est installé un tambour de séchage (7), et un silo à ordures (9), installé en aval de celui-ci, par un réchauffeur de substances minérales (15), avec un silo de substances minérales (17) installé en aval, et par une balance de dosage (24) raccordée aux deux silos (9, 17), en aval duquel est installé un mélangeur (25) d'où le mélange arrive dans un thermoréacteur (27).

9. Installation selon la revendication 8, caractérisée en ce que la balance de dosage (24), le mélangeur (25) et le thermoréacteur (27) sont isolés de l'air.

10. Installation selon la revendication 8 ou 9, caractérisée en ce que le tambour de séchage (7) destiné aux ordures est conçu pour pratiquer un chauffage indirect, selon le système à double enveloppe.

11. Installation selon l'une des revendications 8 à 10, caractérisée en ce qu'un dispositif de post-combustion (32), pour des gaz d'échappement extraits du tambour de séchage (7) et/ou du silo à ordures (9) et/ou du thermoréacteur, est prévu, et en ce que le tambour de séchage (7) est chauffé avec les gaz de combustion issus du dispositif de post-combustion (32).

12. Installation selon l'une des revendications 8 à 11, caractérisée en ce que le réchauffeur de substances minérales est réalisé sous la forme de four tubulaire rotatif (15) à chauffage direct.

13. Installation selon la revendication 12, caractérisée en ce qu'en aval du réchauffeur à substances minérales (15) est installé, du côté des gaz d'échappement, un dispositif dépoussiéreur (20, 21), et en ce que les solides produits dans le dispositif dépoussiéreur (20, 21) sont amenés au silo de substances minérales (17).

14. Installation selon l'une des revendications 9 à 13, caractérisée en ce qu'un mélangeur (29) est installé en aval du thermoréacteur (27).
